# FASCICULE DE BREVET EUROPEEN

(11) **EP 1 788 902 B1**
(45) Date de publication et mention de la délivrance du brevet: **28.10.2009**
(21) Numéro de dépôt: 05798261.3
(22) Date de dépôt: 18.08.2005
(51) Int. Cl.: A43C 11/14

(54) **UNE ATTACHE SOUPLE ET REGLABLE**
FLEXIBLE UND EINSTELLBARE BEFESTIGUNG
FLEXIBLE AND ADJUSTABLE FASTENER

(30) Priorité: 18.08.2004 FR 0408962; 28.01.2005 FR 0500883
(43) Date de publication de la demande: 30.05.2007
(73) Titulaire: Prickell, Agnès, F-32360 Jegun (FR)
(72) Inventeur: Prickell, Agnès, F-32360 Jegun (FR)
(86) Numéro de dépôt international: PCT/FR2005/002110
(87) Numéro de publication internationale: WO 2006/021696

(56) Documents cités:
- CH-A5- 666 600
- FR-A- 2 552 640
- FR-A- 2 839 621

## Description

La présente invention concerne un dispositif de fermeture aisée à mettre en oeuvre et à régler, elle peut s'adapter sur tout support, et à toute fermeture voulant éviter la surépaisseur. Cette fermeture peut être du type bord à bord ou croisée, et peut être utilisée dans la maroquinerie, dans le textile, ou dans le milieu de la chaussure, et dans bien d'autres cas. Ce dispositif peut être employé dans la première épaisseur de cuir ou de tout autre support en élimant ou évidant une partie de cette épaisseur, ou par dessous l'épaisseur du cuir en coupant cette épaisseur et en juxtaposant par dessous la ou les pièces nécessaires pour éviter la surépaisseur. Mais surtout on utilise une fermeture par traction et pression, afin d'obtenir une fermeture aisée.

Il existe des systèmes de serrage, pour les chaussures, dont la tige enveloppant le dessus du pied est généralement ouverte longitudinalement et l'ouverture définit ainsi une portion de tige externe et une portion de tige interne. Le maintien de la chaussure s'étend entre la partie externe et la partie interne de la tige de la chaussure. La tige sert à rapprocher plus ou moins, les parties gauche et droite selon le degré de serrage désiré, et à maintenir rapprocher ces deux parties au-dessus du pied.

Il existe un moyen de serrage de chaussure sans créer de surépaisseur formé par au moins une languette solidaire de la partie externe de la tige, sensiblement perpendiculaire à son bord et un oeillet porté par l'autre partie interne de la tige, dont le bord de chaque partie interne et externe comporte au moins une échancrure. La languette a au moins une partie bouclée et elle coulisse dans l'oeillet de la partie interne, puis elle est destinée à être rabattue par simple pression sur la partie échancrée adhésive d'accroche de l'autre bord externe en vis à vis de l'échancrure ou se loge l'oeillet après la pression sur la languette. L'oeillet pivote au fond de 1 échancrure. Cette fermeture ne provoque aucune surépaisseur.

L'un des inconvénients de ce moyen d'attache existant réside dans l'utilisation de la languette et de son oeillet. La languette part d'un bord passe dans un oeillet fixé dans un autre bord pour se rabattre sur elle même sur la partie adhésive d'accroche échancrée. La languette est souvent composée de deux parties : une partie bouclée pour se loger dans la partie échancrée d'accroche après s'être rabattue sur elle même, et une partie plane, afin que l'oeillet puisse pivoter dans le logement de son échancrure, lorsque la languette s'est rabattue sans provoquer d'épaisseur, selon le Brevet antérieur N° 0400658. On a obligatoirement dans ce moyen de serrage, un oeillet qui joue le rôle de palan afin que la pression de la languette puisse se faire pour obtenir un moyen de fermeture sans épaisseur. Il existe d'autres systèmes de dispositif de fermeture de chaussures comportant au moins une languette fixée sur l'un des bords en retrait du bord libre de celui ci et pourvu d'un moyen d'accrochage disposé en face, du moins dans la zone de l'extrémité libre destinée à coopérer avec des moyens d'accroches complémentaires disposés en vis a vis sur l'autre bord, et même sur lé bord ou est fixé la languette. La languette étant cousue sur un des bords de la tige, se rabat alors sur les parties auto agrippantes.

*Par ailleurs il existe un brevet* CH 666 600 A5*, dans lequel deux battants de tige se recouvrent l'un par dessus l'autre. On utilise des languettes composées d'un tissu bouclé qui partent d'une tige et se rabattent sur l'autre tige par des moyens auto agrippants complémentaires. Cette fermeture de chaussure évite d'avoir une languette centrale, qui se coupe, se déplace, et souvent gêne*. Elle permet une ouverture et une fermeture plus simples, elle recouvre le coup de pied, mais la languette qui doit s'assujettir sur la partie complémentaire est beaucoup plus grande.

Un des inconvénients de ce moyen d'attache réside dans la surépaisseur qu'il forme au-dessus du coup de pied et un autre inconvénient réside *dans le réglage de serrage, si le pied est trop fort, dans ce dernier cas, la languette n'occupe plus que t'extrémité de l'échancrure, et si le coup de pied est trop fin, la languette dépasse*, cela nuit à l'esthétique de la chaussure et cela accentue les salissures par ces moyens auto agrippants.

Il existe un brevet FR 2552 640 qui utilise une languette fixée sur une tige, elle est constituée *d'une partie élastique qui constitue la totalité ou la moitié de la languette à l'exception de son extrémité d'attache constituée d'une partie auto agrippante qui vient s'encastrer sur la partie complémentaire*. Effectivement on règle le problème de salissure ou l'endommagement de l'extrémité de la languette,et le positionnement de la languette. *Mais le moyen de fermeture perd de son efficacité, aussi bien dans le maintien du pied, et cela nuit à l'esthétique de la chaussure*.

*L'un des inconvénient est la **languette**, c'est un élastique gainé, en forme d'accordéon, dont on a doté uniquement son extrémité d'attache de moyens auto* agrippants . Cette attache forme des plissements sur le dessus de la chaussure peu esthétique, son élastique qui sert de fermeture, s'abîme, se distend, se coupe , se fragilise. Cette partie élastique est situé juste sur le coup de pied et il subit divers torsions et pressions.

Grâce à l'invention on peut utiliser le principe de la languette d'une autre façon tout en gardant l'esthétique, et en gardant un moyen de serrage sans surépaisseur avec ou sans oeillet, dans un premier cas. Ce moyen d'attache s'adapte dans la maroquinerie, la chaussure, le textile, les vêtements, les sacs à dos, les combinaisons, dans le milieu nautique, et dans bien d'autres domaines.

Ainsi l'invention est un dispositif de fermeture applicable sur tous supports, vêtements, textiles, maroquinerie, chaussures ou tous supports connus, ainsi qu'avec toute matière connue et appropriée. Ce dispositif de fermeture comporte au moins deux bords et dans l'un au moins des bords une languette munie d'un textile auto agrippant et au moins sur l'autre bord en vis à vis est disposée une échancrure pourvu de moyens auto agrippants complémentaire. D'une part une partie élastique est retenue par une extrémité à un point d'ancrage sous le dit premier bord et à l'autre extrémité longitudinale de la partie élastique est solidarisée par collage ou par couture une languette, tandis que l'autre extrémité libre de la languette débouche extérieurement du premier bord au travers d'une boutonnière ou d' une fente externe faite dans et sur le cuir extérieur ou autre support du dit bord, à une certaine distance de son bord externe. *De sorte qu'en tirant sur la languette, la traction exercée sur la languette entraîne une extension de la partie élastique qui permet à la languette de s'étendre hors de la fente et de s'appliquer et de s'assujettir par simple pression au moins sur la partie complémentaire de l'échancrure du bord opposé.*

Les échancrures peuvent être sur les deux bords, dans ce cas la languette s'applique, dans un premier temps sur l'échancrure faite sur le bord où part la languette et dans un second mouvement sur l'échancrure du bord opposé en vis-à-vis, afin de maintenir une fermeture tendue. La languette s'étend sur au moins ou presque la moitié des longueurs côté externe et côté interne sans créer de surépaisseur. *La partie ancrage sous le dit premier bord est disposée à une distance telle qu 'elle peut ménager une longueur suffïsante de languette sous le dit premier bord et d'autre part la partie élastique doit être à une certaine distance de la fente à l'état de repos, pour que lors d'une traction maximale de la partie élastique, la partie de la languette non visible sous le premier bord s'étende hors de la fente sans que la partie élastique apparaisse ou passe par la fente.* La traction sur la languette s'effectue de façon à positionner la languette jusqu'à la position maximale de son logement formé par l'une ou les échancrures. Les échancrures et la languette sont pourvues de moyens auto agrippants assurant leur assujettissement par simple pression.

Les échancrures à titre d'exemple sont constituées d'un textile de type accroche et la languette est constituée d'un textile de type bouclé sur la languette. La languette après serrage se loge dans l'une ou les échancrures respectives. Un tel serrage permet un réglage facile adapté, aisé, esthétique et permet d'éviter l'accrochage de salissures sur les échancrures. La *surface de fermeture est pourvue de moyens auto agrippants suffisants, pour que la languette maintienne le pied. On utilise moins de surface élastique, seule une partie de la force latérale de l'élastique est utilisée dans le cas d'une fermeture de chaussure. Le réglage est aisé et adapté à chaque point de serrage.*

*Selon une variante plus particulièrement adaptés pour des chaussures sportives, la languette et son élastique peuvent être fixé sous ledit dit bord à un point d'ancrage, et lors de la traction sur l'élastique, la partie libre de la languette passe à travers une fente latérale du dit du bord libre externe puis coulisse dans une boucle fixée sur une échancrure ou sur le dit bord opposée pour s'étendre et s'assujettir sur la partie complémentaire de l'échancrure du premier bord. La languette est suffisamment grande pour s'étendre et se rabattre sur elle-même. Un tissu peut être mis sous le languette et cousu sauf à son extrémité pour soutenir et de permettre l'extension dans le même axe*.

Une particularité concerne les échancrures qui peuvent être réalisées de deux façons différentes : soit par l'élimination de l'épaisseur du dessus du cuir pour ensuite coller la partie textile d'accroche sur chacune des échancrures ou par une découpe du cuir ou au moyen de tout autre support correspondant aux échancrures. Dans ce derniers cas, par dessous est collé ou est cousu aux emplacements des échancrures un support textile d'accroche et une doublure cache par dessous les tissus textiles d'accroche adhésive. Le principe est d'éviter la surépaisseur de façon que la languette puisse se loger sur cette échancrure sans provoquer de l'épaisseur. Les échancrures peuvent être de type bouclée ou accroche en fonction de la partie recouverte de la languette. La fonction principale est son assujettissement par des moyens complémentaires de type VELCRO, ou autre.

A titre d'exemple pour une fermeture sans boucle, si la languette est cousue et collée par une extrémité, sur une longueur de prise d'au moins un dixième de sa longueur, à un textile élastique, à titre indicatif si sa longueur est de 16 centimètres, la partie visible de la languette est de 14,5 cm avant extension passant par la fente. Le textile élastique permet une extension maximale de la languette de 1,5 cm selon la longueur et la qualité de l'élastique, celui ci est fixé cousu et collé dans son prolongement sous la partie interne et doublé par dessous d'une doublure. Le textile élastique est de même largeur que la languette. L'extension du textile élastique peut être plus ou moins importante selon la force du pied.

Cette fermeture peut être adaptée pour des fermetures croisées dans ce cas, une languette part d'un bord et passe par une fente. La fente est positionnée à une distance quelconque de la partie libre du dit bord, et la languette après traction s'applique et se referme par pression sur au moins ou une échancrure, sur le bord opposé, pour une fermeture dite du type croisé,

A titre d'exemple pour une chaussure sans languette, le bord ou se trouve la languette serait plus large afin de couvrir le coup de pied, et celui ci passerait sous l'autre bord, tel que le bord ou part la languette passe sous l'autre bord après fermeture.

Selon une variante de réalisation, une languette se rabat aussi sur une échancrure d'où part la languette et sur une échancrure du bord opposé, c'est à dire sur deux échancrures conçues en vis à vis sur les deux bords, pour une fermeture dite bord à bord.

Egalement, la languette est fixée généralement sur un même bord, mais selon une variante sur le plan esthétique, ladite languette pourrait très bien partir de l'autre bord, et utiliser des fermetures alternatives ou non suivant l'exigence de la mode et du support.

D'autres caractéristiques et avantages ressortiront de la description donnée ci après, en relation avec les dessins qui illustrent l'invention à titre d'exemple non limitatif.

La fermeture de l'invention est de rapprocher des bords opposés soit en les croisant ou soit bord à bord, par le truchement d'une languette qui part uniquement d'un *bord. La traction exercée sur la languette entraîne une extension de la partie élastique* qui permet à la languette de s'étendre hors de la fente et de s'appliquer et de s'assujettir par pression sur la zone échancrée du même bord ou et du bord opposé, sans que la partie élastique apparaisse ou passe par la fente. Le tissu élastique cousu à la languette permet d'ajuster la languette sur les échancrures, et de maintenir celle-ci.

La deuxième technique, est une languette qui sort par une fente faite dans le bord latéral externe et non pas sur le dessus du cuir, la languette après traction passe dans un oeillet ou boucle placé sur le bord opposée ou dans une échancrure pour éviter la sur épaisseur et la languette se rabat pour s'assujettir sur l'autre bord sur la partie complémentaire de son échancrure. La languette et l'échancrure du dit bord sont pourvues de moyens auto agrippants. Cette technique accroît la résistance de cette attache.

La figure 1 illustre une fermeture de deux bords, du type bord à bord, comportant au moins une languette dans au moins un bord utilisé, à titre indicatif, pour une chaussure dont les parties textiles d'accroche des échancrures des deux bords sont cousues et collées par dessous le cuir extérieur. Les échancrures des deux bords sont respectivement en vis à vis. En tirant sur la partie libre de la languette, la traction exercée sur la partie élastique permet à la languette pourvue de moyens auto agrippants de s'étendre hors de la fente et de s'appliquer et de s'assujettir par pression sur les échancrures prévues sur les deux bords.

La figure 2 représente la fermeture, selon la fig. 1, avec les deux bords rapprochés.

La figure 3 illustre une fermeture de deux bords, comportant au moins une languette partant au moins d'un bord pour une fermeture dite croisée, utilisée à titre indicatif pour une chaussure dont la partie textile d'accroche est cousue par dessous le cuir extérieur à l'emplacement de l'échancrure, uniquement sur le bord opposé de la languette. Selon une variante, la chaussure peut comporter plusieurs languettes donc plusieurs échancrures sur le bord opposé, dans la chaussure. La fente ou la boutonnière est située à une distance quelconque de la partie libre du dit bord. Le principe de fermeture est identique aux figures précédentes.

La figure 4 représente la fermeture, selon la fig. 3, avec les deux bords rapprochés.

Les figures 1 et 2 représentent partiellement un bord 1 et un bord 2, d'une tige de chaussure, comportant chacun trois découpes échancrées 3, un élément textile complémentaire de type d'accroche 6 a été cousu sous le bord 1 et sous le bord 2. Les échancrures 3 du bord 1 et 2 sont en vis à vis. Ces échancrures 3 permettent le positionnement des languettes 5 respectivement dans leur logement. La languette 5 est composée d'un textile bouclé 7 collé ou cousue sous toute la languette 5. Un élément longitudinal et élastique 9 est fixé par une extrémité, sur une certaine longueur, à un point d'ancrage 8 dans et sous la partie interne du bord 2, et par son autre extrémité est solidarisée par couture et collage une languette 5 . Le point d'ancrage 8 sous le bord 2 permet de ménager une longueur suffisante de languette 5, et la partie élastique 9 doit être à une certaine distance de la fente 4. La partie libre de la languette 5 débouche extérieurement du bord 2 au travers d'une fente 4. La longueur de la partie 9 élastique est déterminé de façon à obtenir après traction, une extension maximale de la languette, sans que la partie élastique 9 puisse apparaître en dehors de la fente.

Les figures 3 et 4 présentent le même principe d'attache, cité ci-dessus, avec deux bords 1 et 2 mais de type croisé, et avec la différence que la fente 4 ou passe la languette 5 peut être crée à une longueur quelconque du bord 2 ,traction sur la languette 5 entraîne une extension de la partie élastique 9 qui permet à la languette de s'étendre hors de la fente et de assujettir grâce à son élément textile bouclé 7 collé sur toute la languette 5 sur la partie accroche 6 de l'échancrure 3 positionnée sur le bord 2 opposé. Toutefois deux échancrures 3 peuvent être envisagées sur les deux bords 1, 2 en vis à vis.

Les formes des échancrures 3 du bord 1 recevant les languettes 5 ont été découpées dans la matière du cuir du bord 1, puis un textile du type d'accroche 6 est cousu par-dessous, sur toute la surface des échancrures 3. Le principe réside en ce que la traction de la languette 5 et la pression sur l'échancrure 3, par un moyen de serrage auto agrippant, permettent de faire passer le bord 2 sous le bord 1 après fermeture. Cette fermeture adaptée pour la chaussure permet de supprimer la languette centrale, elle s'ouvre comme un chausson.

La figures 5 représentent partiellement un bord 1 et un bord 2, d'une tige de chaussure, comportant un élément textile complémentaire de type d'accroche 6 a été sous le bord 2. Les échancrures 3 du bord 1 et 2 sont en vis à vis. Ces échancrures 3 permettent le positionnement des languettes 5 respectivement dans leur logement. La languette 5 est composée d'un textile bouclé 7 collé ou cousue sous toute la languette 5. Un élément longitudinal et élastique 9 est fixé par une extrémité, sur une certaine longueur, à un point d'ancrage 8 dans et sous la partie interne du bord 2, et par son autre extrémité est solidarisée par couture et collage une languette 5 . Le point d'ancrage 8 sous le bord 2 permet de ménager une longueur suffisante de languette 5, et la partie élastique 9 doit être à une certaine distance de la fente 4. La partie libre de la languette 5 débuche *extérieurement du bord 2 au travers d'une fente 4 faite sur le côté latéral*. La longueur de la partie 9 élastique est déterminé de façon à obtenir après traction, une extension maximale de la languette, sans que la partie élastique 9 puisse apparaître en dehors de la fente 4. La traction exercée, permet d'étendre la languette 5 et de la coulisser dans un oeillet ou boucle 10, placé dans une échancrure 3 du bord 1 puis de l'appliquer sur la partie complémentaire 6 de l'échancrure 3 du bord 2.

## Revendications

1. Dispositif de fermeture concernant une attache souple et réglable entre deux bords situés en vis à vis ou de façon croisée, notamment pour chaussure, pour vêtement, textile, maroquinerie et article de sport, du type constitué au moins d'une languette (5) et de deux bords (1,2), la languette (5) étant munie d'un textile auto agrippant (7) et étant liée à un premier bord (2), **caractérisé en ce que** d'une part une partie élastique (9) est fixée à un point d'ancrage (8) sous le dit premier bord (2), et à l'autre extrémité longitudinale de la partie élastique (9) est solidarisée la languette (5), et **en ce que** d'autre part la partie libre de la languette (5) débouche extérieurement du premier bord (2) au travers d'une boutonnière ou d'une fente (4) externe pratiquée dans le dit premier bord (2), de sorte qu' en tirant sur la dite languette (5), la traction exercée sur la languette (5) entraîne une extension de la partie élastique (9), qui permet à la languette (5) de s'étendre hors de la fente (4), et de s'appliquer et de s'assujettir par simple pression sur une partie complémentaire (6) d'accrochage d'une échancrure (3) d'un des deux bords (2,1), et **en ce que** la partie ancrage (8) sous le dit premier bord (2) est disposée à une distance telle qu'elle permet de ménager une longueur suffisante de languette (5) sous le dit premier bord (2), et **en ce que** d'autre part la partie élastique (9) doit être à une certaine distance de la fente (4) à l'état de repos sous le premier bord (2), pour que lors d'une traction maximale de la partie élastique (9), la partie de la languette (5) non visible située sous le bord (2) s'étende hors de la fente (4) sans que la partie élastique (9) apparaisse ou passe par la fente (4), de sorte que l'extension de la languette (5) permette un réglage de serrage adapté, et simple.

2. Dispositif selon la revendication 1, **caractérisé en ce que** la languette (5) est qu'elle s'étend uniquement sur la partie complémentaire (6) d'accrochage de l'échancrure (3) prévue sur le bord (1) opposé.

3. Dispositif selon la revendication 1, destinée à une fermeture bord à bord **caractérisé en ce qu'**il comporte des échancrures (3) situées en vis à vis sur les deux bords ( 2,1) munies de parties complémentaires (6) sur lesquelles la languette (5) s'applique.

4. Dispositif selon les revendications 1 et 3 destinée à une fermeture bord à bord, **caractérisé en ce que** la partie échancrée (3) du bord (2) s'étend au plus près de la fente (4) de sorte que la languette (5) qui sort par la fente (4) du bord (2) se rabat sur les éléments complémentaires (6) des échancrures (3) placées en vis-à-vis sur les deux bords (2,1).

5. Dispositif selon la revendication 1, **caractérisée en ce que** la languette (5) s'étend sur le bord (1) et passe dans une boucle (10) fixée dans une échancrure (3) réalisée dans le bord (1), et se rabat sur une partie complémentaire (6) accroche de l'échancrure (3) réalisée sur le bord (2).

6. Dispositif de fermeture selon les revendications let 5 **caractérisé en ce que** la fente (4) est pratiquée dans le bord libre externe latéral du dit bord (2) pour permettre à la languette (5) de s'étendre et de coulisser dans la boucle (10) , puis de se rabattre sur la partie complémentaire (6) accroche réalisée dans l'échancrure (3) du bord( 2).

7. Dispositif de fermeture selon la revendication 1 destiné, à une fermeture comportant deux bords de type croisé, **caractérisé en ce que** la boutonnière ou la fente (4) est positionnée à distance de la partie libre du bord (2), et **en ce que** la languette (5) sortant de la dite fente (4) s'applique uniquement sur la partie échancrée (3) du textile complémentaire (6) de l'autre bord (1), afin que le bord (2) après fermeture de la dite languette (5) passe sous le bord (1).

## Claims

1. Closing device concerning a flexible and adjustable attach between two edges opposite each other or in a crossed fashion, especially for shoes, garments, textiles, leather work and sports items, of a type made up of at least a tongue (5) and two edges (1,2), the tongue being (5) being fitted with self-gripping textile (7) and being linked to a first edge (2), **characterised in that**, on one hand, an elastic part (9) is fixed to an anchoring point (8) under the said first edge (2), and to the other longitudinal end of the elastic part (9) is joined the tongue (5), and **in that**, on the other hand, the free part of the tongue (5) goes through the first edge (2) by the outside through a button hole or an outside slot (4) made in the said first edge (2), in such a way as when the said tongue (5) is pulled, the traction imparted on the tongue (5) causes an extension of the elastic part (9), which allows the tongue (5) to extend outside the slot (4), and to be applied and subjected by simple pressure on an additional part (6) of hooking of a cut-out (3) of one of the two edges (2,1), and **in that** the anchoring part (8) under the said first edge (2) is arranged at a distance such that it allows an adequate length of tongue (5) to be arranged under the said first edge (2), and **in that** the other part of the elastic part (9) must be at a certain distance from the slot (4) to the state of rest under the first edge (2), so that during a maximum traction of the elastic part (9), the invisible part of the tongue (5) located under the edge (2) extends outside the slot (4) without the elastic part (9) appearing or passing by the slot (4), in such a way as the extension of the tongue (5) allows a suitable and simple tightening adjustment.

2. Device according to claim 1, **characterised by** the tongue (5) extending only on the additional part (6) of hooking of the cut-out (3) envisaged on the opposite edge (1).

3. Device according to claim 1, intended for an edge-to-edge closing, **characterised in that** it has cut-outs (3) located opposite each other on the two edges ( 2,1) fitted with additional parts (6) on which the tongue (5) applies.

4. Device according to claim 1 and 3, intended for an edge-to-edge closing,
**characterised in that** the cut-out part (3) of the edge (2) extends near the slot (4) in such a way as the tongue (5) that emerges from the slot (4) of the edge (2) folds over the additional parts (6) of the cut-outs (3) located opposite each other on the two edges (2,1).

5. Device according to claim 1, **characterised by** the tongue (5) extending on the edge (1) and passes into a buckle (10) fixed in a cut-out (3) made in the edge (1), and folds over the additional part (6) hook of the cut-out (3) made on the edge (2).

6. Closing device according to claim 1 and 5 **characterised in that** the slot (4) is made in the lateral outside free edge of the said edge (2) to allow the tongue (5) to extend and slide in the buckle (10), then to fold over the additional part (6) hooking made in the cut-out (3) of the edge (2).

7. Closing device according to claim 1 intended for a closing comprising two crossed type edges, **characterised in that** the button hole or the slot (4) is positioned at a distance from the free part of the edge (2), and **in that** the tongue (5) emerging from the said slot (4) applies only on the cut-out part (3) of the additional textile (6) of the other edge (1), so that the edge (2) after closure of the said tongue (5) passes under the edge (1).

## Patentansprüche

1. Schließvorrichtung zur Herstellung einer flexiblen und einstellbaren Verbindung zwischen zwei Rändern die einander gegenüberstehend oder überlappend angeordnet sind, insbesondere für Schuhwerk, Bekleidung, Textilien, Lederwaren und Sportartikel, die aus mindestens einer Lasche (5) und zwei Rändern (1, 2) besteht, wobei die Lasche mit einem selbsthaftendem Textil (7) versehen und mit einem ersten Rand (2) verbunden ist, der **dadurch gekennzeichnet ist, dass** einerseits ein elastischer Teil (9) an einem Verankerungspunkt (8) unterhalb des besagten ersten Randes (2) befestigt ist während am anderen Ende in Längsrichtung des elastischen Teils (9) die Lasche (5) angebracht ist, und **dadurch**, dass andererseits der freie Teil der Lasche (5) durch einen in der Außenseite des besagten ersten Randes (2) vorgesehenen Spalt oder Schlitz (4) aus dem ersten Rand (2) nach außen tritt, so dass beim Ziehen an der besagten Lasche (5) der auf die Lasche (5) ausgeübte Zug zu einer Dehnung des elastischen Teils (9) führt, wodurch die Lasche (5) durch den Schlitz (4) weiter herausgezogen und in das Gegenstück (6) der Verbindung in einem Ausschnitt (3) eines der beiden Ränder (2, 1) eingelegt und mit leichtem Druck befestigt werden kann, und **dadurch**, dass der Verankerungspunkt (8) unterhalb des besagten ersten Randes (2) in einer solchen Entfernung angeordnet ist, dass unter dem besagten ersten Rand (2) eine ausreichende Länge der Lasche (5) untergebracht werden kann und **dadurch**, dass andererseits der elastische Teil (9) im Ruhezustand unter dem ersten Rand (2) eine ausreichende Entfernung zum Schlitz (4) besitzt, damit beim maximalen Zug am elastischen Teil (9) der unter dem Rand (2) befindliche und nicht sichtbare Teil der Lasche (5) durch den Schlitz (4) gleitet, ohne dass der elastische Teil (9) durch den Schlitz (4) reicht oder sichtbar wird und die Dehnung der Lasche (5) einen angemessenen und einfachen Verschluss ermöglicht.

2. Vorrichtung entsprechend der Forderung 1, die **dadurch gekennzeichnet ist, dass** sich die Zunge (5) nur auf das Gegenstück (6) der Verbindung in einem auf dem gegenüberliegenden Rand (1) dafür vorgesehenen Ausschnitt (3) ziehen lässt.

3. Vorrichtung entsprechend der Forderung 1, die für einen Verschluss der Ränder auf Stoß bestimmt und **dadurch gekennzeichnet ist, dass** sie Ausschnitte (3) besitzen, die auf beiden Rändern (2, 1) einander gegenüberliegen und mit den Gegenstücken (6) versehen sind, in die die Laschen (5) eingelegt werden.

4. Vorrichtung entsprechend den Forderungen 1 und 3, die für einen Verschluss der Ränder auf Stoß bestimmt und **dadurch gekennzeichnet ist, dass** der mit Ausschnitten (3) versehene Teil des Randes (2) näher bei dem Schlitz (4) liegt, so dass die Lasche (5), die aus dem Schlitz (4) des Randes (2) herausragt, auf die Gegenstücke (6) der Ausschnitte (3) zu legen ist, die einander auf beiden Rändern (2, 1) gegenüberliegen.

5. Vorrichtung entsprechend der Forderung 1, die **dadurch gekennzeichnet ist, dass** die über den Rand (1) gezogene Lasche (5) durch eine im Ausschnitt (3) des Randes (1) befestigte Schnalle (10) geführt wird, um dann auf das Gegenstück (6) der Verbindung zurückgelegt zu werden, das im Ausschnitt (3) des Randes (2) dafür vorgesehen ist.

6. Vorrichtung entsprechend den Forderungen 1 und 5, die **dadurch gekennzeichnet ist**, das der Schlitz (4) am freien seitlichen Rand des besagten Randes (2) untergebracht ist, damit die Lasche (5) gezogen und durch die Schnalle (10) gesteckt und dann auf das im Ausschnitt (3) des Randes (2) untergebrachte Gegenstück (6) der Verbindung zurückgeführt werden kann.

7. Vorrichtung entsprechend der Forderung 1, die für einen Verschluss von zwei Rändern des überlappenden Typs vorgesehen und **dadurch gekennzeichnet ist, dass** sich der Spalt oder Schlitz (4) in einem Abstand von freien Teil des Randes (2) befindet und dass die aus diesem Schlitz (4) kommende Lasche (5) nur auf den ausgeschnittenen Teil (3) mit dem Gegenstück (8) der Verbindung aufgelegt wird, der sich auf dem anderen Rand (1) befindet, damit sich der Rand (2) nach dem Schließen der besagten Lasche (5) unterhalb des Randes (1) befindet.
